# DEMANDE DE BREVET EUROPEEN

(11) **EP 4 650 519 A1**
(43) Date de publication de la demande: **19.11.2025**
(21) Numéro de dépôt: 25176880.0
(22) Date de dépôt: 16.05.2025
(51) Int. Cl.: E01C 9/08, E01C 5/00, E04F 15/02

(54) **PROCÉDÉS DE FABRICATION ET D'UTILISATION D'UN PLANCHER MODULAIRE DE SUPPORT DE MOBILIER URBAIN ET PLANCHER MODULAIRE DE SUPPORT DE MOBILIER URBAIN**

(30) Priorité: 17.05.2024 FR 2405082
(71) Demandeur: Purpl Solutions, 67000 Strasbourg (FR)
(72) Inventeur: STEGRE, Benoît, 67000 STRASBOURG (FR)
(74) Mandataire: Ipsilon

(57) **Abrégé**

Procédés de fabrication d'un plancher modulaire de support de mobilier urbain (1) et plancher modulaire de support de mobilier urbain (1), celui-ci comportant une pluralité de planches (2), chaque planche (2) s'étendant selon un axe longitudinal (X) et

- au moins une rainure (3) s'étendant selon l'axe longitudinal (X) entre deux planches (2), ladite rainure (3) étant configurée pour pouvoir accueillir au moins un moyen d'ancrage d'un élément de mobilier urbain,

- une pluralité de pieds (5) situés au droit de ladite rainure (3), sous ladite rainure (3), la hauteur de l'extrémité inférieure desdits pieds (5) par rapport au reste du plancher (1) étant réglable, au moins une partie de la hauteur de chacun des pieds (5) étant située entre deux planches (2) voisines.

## Description

### Domaine technique

La présente invention concerne un plancher modulaire de support de mobilier urbain. Plus particulièrement, elle concerne un plancher modulaire facilement démontable et remontable, offrant une grande flexibilité pour y fixer un ou plusieurs éléments de mobilier urbain selon de nombreuses configurations possibles.

### Technique antérieure

L'aménagement urbain est un secteur en perpétuelle mutation. Il est aujourd'hui courant de proposer des aménagements permettant d'utiliser l'espace urbain comme un lieu de loisir, permettant la détente, et favorisant les mobilités douces. Dans ce contexte, il est courant d'installer des éléments de mobilier urbain conçus pour ces utilisations. Il n'est cependant pas toujours aisé de prendre des décisions sur ces aménagements, et notamment d'atteindre des consensus chez les utilisateurs et les riverains. Pour pallier ce problème, il est proposé des aménagements urbains éphémères, permettant de tester une ou plusieurs configurations d'aménagement différentes de procéder à une installation pérenne. Les aménagements urbains éphémères sont également utiles pour l'organisation d'événements ponctuels, tel que des animations, festivals, etc.

C'est ainsi qu'il a été proposé un plancher urbain, commercialisé sous le nom de « Parklets ». Ce plancher, modulable, possède des pieds réglables et permet la fixation d'éléments de mobilier urbain tel que des bancs, des chaises, etc. Toutefois, les modules proposés ne permettent qu'un nombre restreint de dimensions possibles de planchers. De plus, la fixation du mobilier urbain nécessite le perçage du plancher, ce qui n'est pas adapté pour le démontage et remontage d'éléments de mobilier urbain, particulièrement en modifiant le type et le placement de ces éléments entre deux utilisations.

### Exposé de l'invention

La présente invention vise à pallier ces inconvénients en proposant un plancher modulaire de support de mobilier urbain, comportant une pluralité de planches, chaque planche s'étendant selon un axe longitudinal.

Ce plancher est particulier en ce qu'il comporte en outre :
- au moins une rainure s'étendant selon l'axe longitudinal entre deux planches voisines, ladite rainure étant configurée pour pouvoir accueillir au moins un moyen d'ancrage d'un élément de mobilier urbain,
- une pluralité de pieds situés au droit de ladite rainure, sous ladite rainure, la hauteur de l'extrémité inférieure desdits pieds par rapport au reste du plancher étant réglable, au moins une partie de la hauteur de chacun des pieds étant située entre deux planches voisines.

Grâce à ces dispositions, le plancher selon l'invention est de fabrication simple et permet une grande flexibilité d'utilisation en termes de surface couverte par le plancher, et de fixation d'éléments de mobilier urbain sur ce plancher.

La rainure peut présenter une section constante sur toute sa longueur, afin de pouvoir accueillir au moins ledit moyen d'ancrage de l'élément de mobilier urbain en n'importe quelle position sur toute sa longueur, ce qui permet d'obtenir une grande liberté de positionnement des éléments de mobilier urbain sur le plancher.

Lesdits au moins un moyen d'ancrage peuvent être des vis à tête marteau, ce qui permet une fixation solide, et réversible, permettant un montage et un démontage aisé.

Ladite rainure peut être formée par deux profilés de rainure, chaque profilé de rainure étant fixé à une planche, ce qui est un mode de réalisation simple et efficace de l'invention.

Chacun desdits profilés de rainure peut présenter une section en forme de Z, ce qui est un mode de réalisation simple et efficace de l'invention, permettant une fixation solide aux planches.

Ledit plancher peut comporter au moins un dispositif de fixation configuré pour fixer entre elles deux planches voisines décalées selon un axe transversal à l'axe longitudinal, ledit dispositif de fixation pouvant s'étendre sur au moins une partie de la longueur desdites deux planches et comportant au moins un moyen de fixation à un pied, ce qui permet de conférer une rigidité satisfaisante au plancher, tout en préservant l'espace nécessaire aux rainures entre les planches.

Ledit au moins un dispositif de fixation peut comporter sur au moins une partie de sa longueur une section comprenant une partie centrale comportant ledit au moins un moyen de fixation à un pied, et deux parties latérales s'étendant de chaque côté de la partie centrale sous lesdites planches, ce qui est un mode de réalisation simple et efficace de l'invention, permettant d'obtenir un plancher solide.

Ledit au moins un moyen de fixation au pied peut être un trou taraudé, et les pieds peuvent comporter chacun un filetage configuré pour coopérer avec lesdits trous taraudés, ce qui permet un réglage précis et aisé de la hauteur de l'extrémité inférieure des pieds.

Au moins un desdits au moins un dispositif de fixation peut comporter un profilé de fixation et une pièce de renfort fixée au profilé de fixation, ladite pièce de renfort pouvant être située au niveau de ladite partie centrale et comportant ledit moyen de fixation au pied, ledit profilé de fixation étant fixé auxdites deux planches voisines, ce qui permet d'assurer la solidité du plancher, tout en évitant une consommation importante de matière première.

Au moins un desdits au moins un dispositif de fixation comporte un premier profilé de module fixé à une première desdites deux planches voisines, et un deuxième profilé de module fixé à une deuxième desdites deux planche voisines. Ainsi, le plancher selon l'invention peut être divisé en modules de plancher, séparés les uns des autres selon l'axe perpendiculaire aux planches par des profilés de module. Les profilés de module peuvent être facilement fixés entre eux, notamment par le dessus du plancher, ce qui simplifie l'installation du plancher sur site à partir des modules.

Ledit plancher peut comporter au moins deux planches décalées selon l'axe longitudinal, et au moins une platine fixée d'une part à un dispositif de fixation fixé à la première desdites deux planches, et d'autre part à un dispositif de fixation fixé à la deuxième desdites deux planches, ce qui permet d'obtenir un plancher s'étendant sur une longueur plus importante que la longueur d'une planche.

La présente invention concerne également un ensemble comportant un plancher modulaire selon l'invention, et un élément de mobilier urbain comportant un moyen d'ancrage, le moyen d'ancrage dudit élément de mobilier urbain étant disposé dans la rainure de façon à fixer ledit élément de mobilier urbain audit plancher.

Grâce à ces dispositions, le plancher selon l'invention est de fabrication simple et permet une grande flexibilité d'utilisation en termes de surface couverte par le plancher, et de fixation d'éléments de mobilier urbain sur ce plancher.

La présente invention concerne encore un procédé de fabrication et d'utilisation d'un plancher modulaire selon l'invention, comportant les étapes suivantes :
- fixation des pieds aux dispositifs de fixation,
- fixation des dispositifs de fixation et des profilés de rainure sur les planches,
- fixation des platines aux dispositifs de fixation
- installation du plancher sur site,
- ajustement des hauteurs des pieds, de façon à ce qu'au moins la plupart des pieds soient en contact avec le sol et reprennent chacun une partie du poids du plancher,
- fixation d'au moins un élément de mobilier urbain sur le plancher.

Grâce à ces dispositions, le plancher selon l'invention est de fabrication simple et permet une grande flexibilité d'utilisation en termes de surface couverte par le plancher, et de fixation d'éléments de mobilier urbain sur ce plancher.

La présente invention concerne encore un procédé de fabrication et d'utilisation d'un plancher modulaire selon l'invention, comportant les étapes suivantes :
- fabrication d'une pluralité de modules de plancher, chaque module étant fabriqué selon le procédé ci-dessus dans un atelier, chaque module comportant au moins un profilé de module,
- transport de la pluralité de modules de plancher vers un lieu d'installation du plancher,
- fixation des modules entre eux, par l'intermédiaire des profilés de modules, pour former le plancher.

### Brève description des dessins

La présente invention et ses avantages apparaîtront mieux dans la description suivante de plusieurs modes de réalisation donnés à titre d'exemples non limitatifs, en référence aux dessins annexés, dans lesquels:
[Fig 1] la fig. 1 est une vue en perspective d'un plancher modulaire selon un mode de réalisation préféré de l'invention,
[Fig 2] la fig. 2 est une vue en coupe transversale du plancher de la figure 1,
[Fig 3] la fig. 3 est une vue d'un détail de la figure 1,
[Fig 4] la fig. 4 est une vue d'un détail de la figure 1, une planche ayant été retirée, [Fig 5] la fig. 5 est une vue d'un détail de la figure 1, une planche et deux profilés de rainure ayant été retirés,
[Fig 6] la fig. 6 est une vue d'un détail de la figure 1, deux planches et un profilé de rainure ayant été retirés,
[Fig. 7] la fig. 7 est une vue en coupe transversale du plancher de la figure 1, à l'intersection entre deux modules.

### Description des modes de réalisation

Dans les exemples de réalisation illustrés, les éléments ou parties identiques portent les mêmes numéros de référence. En outre, les termes qui ont un sens relatif, tels que vertical, horizontal, droite, gauche, avant, arrière, au-dessus, en-dessous, etc. doivent être interprétés dans des conditions normales d'utilisation de l'invention, et telles que représentées sur les figures. Par ailleurs, les positions géométriques indiquées dans la description et les revendications, telles que « perpendiculaire », « parallèle », « symétrique » ne sont pas limitées au sens strict défini en géométrie, mais s'étendent à des positions géométriques qui sont proches, c'est-à-dire qui acceptent une certaine tolérance dans le domaine technique considéré, sans influence sur le résultat obtenu. Cette tolérance est notamment introduite par l'adverbe « sensiblement », sans que ce terme soit nécessairement répété devant chaque adjectif.

En référence aux figures, le plancher modulaire 1 selon l'invention comporte des planches 2. Les planches sont par exemple en bois, en métal ou en plastique, et s'étendent selon un axe longitudinal X, c'est-à-dire que leur plus grande dimension est parallèle à l'axe longitudinal X.

Les planches 2 comportent de préférence une face supérieure, configurée pour former la face supérieure du plancher 1 sur laquelle peuvent marcher les utilisateurs.

Les planches 2 peuvent prendre la forme d'un parallélépipède rectangle, ou toute autre forme adaptée, par exemple avec certaines arêtes et/ou faces arrondies, étant entendu que la face supérieure est de préférence plane, pour le confort d'utilisation, et la face inférieure est de préférence plane, pour la facilité d'installation.

Les planches 2 composant le plancher modulaire 1 sont de préférence de dimensions toutes identiques. Cependant il est possible que certaines planches 2 aient des dimensions différentes sans sortir du cadre de la présente invention.

Comme il sera exposé par la suite, la longueur des planches 2 est la plus grande dimension parmi tous les éléments constituant le plancher 1. Les planches 2 peuvent présenter une longueur comprise entre 1,00 et 1,40 m, par exemple 1,20 m, ce qui permet un transport facilité des éléments constituant le plancher 1.

Les planches 2 peuvent présenter une largeur comprise entre 12 et 16 cm, par exemple 14 cm, ce qui permet une modularité importante dans les dimensions du plancher, et une grande flexibilité dans le placement des éléments de mobilier urbain, comme il sera exposé par la suite. Cette largeur permet également une bonne répartition des pieds supportant le plancher 1, comme il sera décrit plus bas, et donc une meilleure stabilité du plancher 1.

Les planches 2 peuvent présenter une largeur comprise entre 20 et 30 cm, par exemple 25 cm, ce qui confère une solidité satisfaisante au plancher 1, sans qu'il ne soit trop volumineux et lourd pour le transport et le stockage.

Le plancher modulaire 1 est de préférence de forme rectangle, formé par des planches 2 ayant toutes des dimensions identiques. Toutefois d'autres formes sont possibles sans sortir du cadre de la présente invention, notamment pour des raisons esthétiques ou pour s'adapter à un lieu précis d'installation.

Le plancher modulaire 1 comporte au moins une rainure 3, s'étendant selon l'axe longitudinal X entre deux planches 2 voisines, c'est-à-dire que la grande dimension de la rainure 3 est parallèle à la grande dimension des planches 2.

La rainure 3 est configurée pour pouvoir accueillir au moins un moyen d'ancrage d'un élément de mobilier urbain. De préférence, la rainure 3 présente une section constante sur toute sa longueur, afin de pouvoir accueillir au moins ledit moyen d'ancrage de l'élément de mobilier urbain en n'importe quelle position sur toute sa longueur. Ainsi, l'élément de mobilier urbain peut être placé n'importe où selon l'axe longitudinal X du plancher 1.

La rainure 3, en coopération avec un moyen d'ancrage d'un élément de mobilier urbain, permet une fixation amovible. Cette fixation est suffisamment solide pour empêcher toute séparation involontaire de l'élément de mobilier urbain d'avec le plancher, particulièrement dans des conditions d'extérieur, c'est-à-dire avec des variations importantes de température, de la pluie, du vent, et également dans des conditions d'utilisation dans l'espace public. Cette fixation est amovible, ce qui permet de retirer l'élément de mobilier urbain du plancher 1, puis de le fixer à nouveau, par exemple à un autre emplacement du plancher 1, ou après un transport du plancher 1, ou à fixer à sa place un autre élément de mobilier urbain.

La fixation amovible est par exemple rendue possible par l'utilisation de moyens d'ancrage constitué d'une vis à têtes marteaux. L'ancrage d'un élément de mobilier urbain dans une rainure 3 comporte alors les étapes suivantes :
- fixation d'au moins une vis à tête marteau à un élément de mobilier urbain, par l'extrémité de la vis opposée à la tête,
- rotation de la tête de la vis à tête marteau afin que la grande longueur de la tête soit parallèle à la rainure 3,
- insertion de la tête de la vis dans la rainure 3,
- rotation de la tête de la vis, de façon à ce que sa grande longueur soit transversale à la rainure 3 et ne puisse plus être extraite de la rainure 3 en étant soulevée,
- serrage de la vis, afin de réaliser la fixation.

L'usage de vis à marteaux permet d'obtenir une fixation réversible, c'est-à-dire qu'aucune opération subie par un des éléments du plancher 1 est irréversible, contrairement par exemple à un perçage d'un de ces éléments.

La rainure 3 correspond donc à un interstice entre les planches du plancher. Cet interstice a de préférence une largeur inférieure à 20 mm, pour éviter les accidents lors de l'utilisation du plancher. Cependant, la largeur de la rainure 3 doit être suffisante pour l'accueil du moyen d'ancrage. La largeur de la rainure 3 est par exemple comprise entre 8 et 13 mm.

La rainure 3 peut être formée par deux profilés de rainure 4, par exemple des profilés métalliques, chaque profilé de rainure 4 étant fixé à une planche 2, la rainure 3 se trouvant entre ces deux planches 2.

Dans le mode de réalisation représenté aux figures 1 à 5, les profilés de rainure 4 présentent une section en forme de Z, présentant trois parties, dont un exemple est illustré sur la figure 2. Une première partie 4a, destinée de préférence à être horizontale, se trouve sous la planche 3 à laquelle est fixée le profilé de rainure 4. C'est de préférence au niveau de cette première partie 4a qu'est fixé le profilé de rainure 4 à la planche 2, par exemple par l'intermédiaire de vis. Une deuxième partie 4b, destinée de préférence à être verticale, s'étend à partir de l'extrémité de la première partie 4a, et remonte le long du côté de la planche 2, de préférence contre ce côté. Une troisième partie 4c, destinée de préférence à être horizontale, s'étend à partir de l'extrémité de la deuxième partie 4b, en direction de l'autre profilé de rainure 4 avec lequel ce profilé de rainure forme la rainure. La rainure 3 est formée par l'espace entre les extrémités libres des troisièmes parties 4c des deux planches 2.

Le planche 1 comporte également des pieds 5, situés au droit de la rainure 3, sous la rainure 3, de façon à ce qu'au moins une partie de la hauteur des pieds 5 soit située entre les planches 2 voisines entre lesquelles se trouve la rainure 3, mais que l'extrémité supérieure des pieds 5 se situe sous la face supérieure des planches 2, pour éviter qu'ils soit une source d'inconfort ou d'accident pour les utilisateurs du plancher 1.

La hauteur de l'extrémité inférieure des pieds 5 est réglable, entre une position d'extrémité haute, dans laquelle les extrémités inférieures des pieds 5 sont au même niveau, ou juste en-dessous, des autres éléments les plus bas du plancher 1, et une position d'extrémité basse, dans laquelle les extrémités inférieures des pieds 5 dépassent du reste du plancher 1 vers le bas, de façon à reprendre localement les irrégularités du site sur lequel le plancher est installé.

Pour assurer ce réglage, les pieds 5 peuvent avoir une hauteur variable, ou comme dans le mode de réalisation décrit plus loin, c'est la fixation des pieds 5 au reste du plancher 1 qui peut permettre ce réglage.

Le plancher 1 peut encore comporter un dispositif de fixation 6, configuré pour fixer entre elles deux planches 2 voisines, décalées selon un axe Y horizontal perpendiculaire à l'axe longitudinal X. Le dispositif de fixation s'étend sur au moins une partie de la longueur des deux planches 2, de préférence sur toute leur longueur, afin d'obtenir un plancher 1 mécaniquement résistant.

Le dispositif de fixation 6 comporte sur au moins une partie de sa longueur une section présentant une partie centrale 6a, et deux parties latérales 6b, situées de part et d'autre de la partie centrale 6a. La partie centrale 6a comporte au moins un moyen de fixation 7 à un pied 5. La partie centrale 6a se trouve de préférence entre les profilés de rainure 4 fixés aux deux planches 2 voisines, et de façon avantageuse elle forme un U inversé dont les jambes sont calées entre les deuxièmes parties 4a de ces profilés de rainure 4. Les deux parties latérales 6b s'étendent chacune sous une des planches 2 voisines, par exemple sous les premières parties 4a des profilés de rainure 4 fixés à chacune des deux planches 2 voisines. La section formée par la partie centrale 6a et les parties latérales 6b peut donc former une forme en omega, comme représenté en figure 2.

Comme représenté à la figure 5, la partie centrale 6a peut n'être présente que sur certains intervalles de la longueur du dispositif de fixation 6, afin d'économiser de la matière. Ces intervalles correspondent à la disposition des pieds 5.

Les profilés de rainure 4 et le dispositif de fixation 6 peuvent être fixés aux planches 2 par l'intermédiaire de moyens de fixation communs, par exemple des vis traversant le profilé de rainure 4, le dispositif de fixation 6, et pénétrant les planches 2.

Le moyen de fixation 7 est de préférence un trou taraudé, apte à coopérer avec un filetage du pied 5. Le filetage du pied 5 est par exemple situé sur sa circonférence, sur une certaine section de sa hauteur, cette section permettant de déterminer les deux positions limites du pied 5 par rapport au plancher 1 décrites plus haut ;

Dans le mode de réalisation illustré à la figure 2, le dispositif de fixation 6 comporte un profilé de fixation, par exemple métallique, présentant par exemple la section en omega telle que décrite ci-dessus, et une pièce de renfort 8 située au niveau de la partie centrale 6a, de préférence sous la partie centrale 6a, et comportant le moyen de fixation. La pièce de renfort 8 permet d'augmenter l'épaisseur du dispositif de fixation 6 au niveau de sa fixation avec les pieds 5, afin d'améliorer la solidité de cette fixation, et ainsi la stabilité et la solidité du plancher 1. La pièce de renfort 8 est fixée au profilé de fixation, par exemple par l'intermédiaire de vis.

Dans un mode de réalisation préféré illustré à la figure 7, un ou plusieurs dispositifs de fixation 6 du plancher 1 comprennent un premier profilé de module fixé à une première des deux planches 2 voisines, et un deuxième profilé de module fixé à une deuxième des deux planches 2 voisines. Ensemble, ces deux profilés de module forment une section équivalente au profilé de fixation décrit plus haut, et sont fixés aux planches et éventuellement aux pieds comme pour le profilé de fixation unique décrit plus haut. La partie centrale 6a du dispositif de fixation 6 peut alors comporter une partie de chacun des profilés de module, ces deux parties étant superposées entre elles afin que les deux profilés de module puissent être fixés entre eux au niveau de cette partie centrale 6a.

Cette paire de profilés de module permet de définir les limites de modules de plancher, qui sont des sous-parties du plancher 1 selon l'invention. En effet, chaque élément de cette paire est fixée à une planche 2, les deux planches 2 appartenant à deux modules distincts, voisins lorsque les modules sont assemblés.

Les modules peuvent donc comporter une pluralité de planches 2, liées entre elles par des dispositifs de fixation 6, les modules étant bordés sur leurs bords parallèles à l'axe longitudinal X par des profilés de module. La dimension des modules selon l'axe longitudinal X peut correspondre à une planche unique, et les modules peuvent être assemblés selon l'axe longitudinal X par des platines 8, et selon l'axe transversal Y par les profilés de module.

Les modules peuvent comporter l'ensemble des éléments du plancher 1 décrits plus haut, et ci-après. Ainsi le plancher 1 peut être fabriqué en deux étapes : dans une première étape, seuls des modules sont assemblés, puis dans une seconde étape, les modules sont assemblés entre eux pour former le plancher 1. Cet assemblage se fait par une fixation des profilés de module entre eux, et éventuellement la pose de platines 8 pour obtenir un plancher comportant plusieurs modules selon l'axe longitudinal X. On peut donc effectuer la première étape, plus longue et requérant un savoir-faire plus important, dans un atelier, dans lequel sont présents des opérateurs plus qualifiés, puis la deuxième étape, directement sur le site d'installation, qui est plus simple et rapide.

Entre ces deux étapes, peut avoir lieu un transport des modules, qui sont moins encombrants que le plancher entier. Pour rendre le transport des modules aussi simple que possible, et possible sans l'usage d'un camion, par exemple dans une camionnette, on peut définir la plus grande dimension des modules comme étant inférieure ou égale à 1,20 m.

Le plancher 1 comporte de préférence au moins deux planches 2 décalées selon l'axe longitudinal X, mais alignées selon l'axe transversal Y, c'est-à-dire que la longueur du plancher 1 selon l'axe longitudinal X n'est de préférence pas limitée à la longueur d'une planche 2. Toutefois, les éléments présentés précédemment tel que le profilé de rainure 4 et le dispositif de fixation 6 ne s'étendent, de préférence, qu'au plus sur la longueur d'une planche 2. Le plancher 1 comporte donc de préférence un moyen de jonction, telle qu'une platine 9, fixée d'une part à un dispositif de fixation 6 d'une première des deux planches 2 décalées selon l'axe longitudinal X, et d'autre part à un dispositif de fixation 6 de la deuxième des deux planches 2. Alternativement, le plancher peut comporter un moyen de jonction fixé d'une part à un profilé de rainure 4 d'une première des deux planches 2 décalées selon l'axe longitudinal X, et d'autre part à un profilé de rainure 4 de la deuxième des deux planches 2. On peut encore imaginer un moyen de jonction fixé d'une part à un profilé de rainure 4, et d'autre part à un dispositif de fixation 6.

Comme représenté en figure 6, la platine 9 peut être fixée au niveau de la partie centrale 6a des dispositifs de fixation 6, par exemple par l'intermédiaire de boulons.

Le plancher 1 selon l'invention peut être fabriqué et utilisé selon un procédé comportant les étapes suivantes :
- fixation des pieds 5 aux dispositifs de fixation 6, par exemple par l'intermédiaire de trous taraudés présents sur les dispositifs de fixation 6, et de filetages présents sur les pieds 5,
- fixation des dispositifs de fixation 6 et des profilés de rainure 4 sur les planches 3, de préférence par des moyens de fixation communs,
- fixation des platines 9 aux dispositifs de fixation 6, ou aux profilés de rainure 4,
- installation du plancher 1 sur site,
- ajustement des hauteurs des pieds, 5 de façon à ce que les pieds 5 soient en contact avec le sol et reprennent chacun une partie du poids du plancher 1,
- fixation d'au moins un élément de mobilier urbain sur le plancher 1, par exemple en utilisant une ou plusieurs vis à tête marteau.

L'invention permet donc une fixation aisée d'un ou plusieurs éléments de mobilier urbain à un plancher, cette fixation étant à la fois flexible en termes de positionnement de l'élément de mobilier urbain sur le plancher 1, et amovible, afin de pouvoir réutiliser le plancher 1 dans une multitude de configurations.

La présente invention n'est bien entendu pas limitée aux exemples de réalisation décrits mais s'étend à toute modification et variante évidentes pour un homme du métier dans la limite des revendications annexées. En outre, les caractéristiques techniques des différents modes de réalisation et variantes mentionnés ci-dessus peuvent être, en totalité ou pour certaines d'entre elles, combinées entre elles.

## Revendications

1. Plancher modulaire de support de mobilier urbain (1), comportant une pluralité de planches (2), chaque planche (2) s'étendant selon un axe longitudinal (X), **caractérisé en ce qu'**il comporte en outre :
- au moins une rainure (3) s'étendant selon l'axe longitudinal (X) entre deux planches (2) voisines, ladite rainure (3) étant configurée pour pouvoir accueillir au moins un moyen d'ancrage d'un élément de mobilier urbain,
- une pluralité de pieds (5) situés au droit de ladite rainure (3), sous ladite rainure (3), la hauteur de l'extrémité inférieure desdits pieds (5) par rapport au reste du plancher (1) étant réglable, au moins une partie de la hauteur de chacun des pieds (5) étant située entre deux planches (2) voisines.

2. Plancher modulaire (1) selon la revendication 1, **caractérisé en ce que** la rainure (3) présente une section constante sur toute sa longueur, afin de pouvoir accueillir au moins ledit moyen d'ancrage de l'élément de mobilier urbain en n'importe quelle position sur toute sa longueur.

3. Plancher modulaire (1) selon l'une des revendications 1 ou 2, **caractérisé en ce que** lesdits au moins un moyen d'ancrage sont des vis à tête marteau.

4. Plancher modulaire (1) selon l'une des revendications 1 à 3, **caractérisé en ce que** ladite rainure (3) est formée par deux profilés de rainure (4), chaque profilé de rainure (4) étant fixé à une planche (2).

5. Plancher modulaire (1) selon la revendication 4, **caractérisé en ce que** chacun desdits profilés de rainure (4) présente une section en forme de Z.

6. Plancher modulaire (1) selon l'une des revendications 1 à 5, **caractérisé en ce qu'**il comporte au moins un dispositif de fixation (6) configuré pour fixer entre elles deux planches (2) voisines décalées selon un axe transversal à l'axe longitudinal, ledit dispositif de fixation (6) s'étendant sur au moins une partie de la longueur desdites deux planches (2) et comportant au moins un moyen de fixation à un pied (5).

7. Plancher modulaire (1) selon la revendication 6, dans lequel ledit au moins un dispositif de fixation (6) comporte sur au moins une partie de sa longueur une section comprenant une partie centrale (6a) comportant ledit au moins un moyen de fixation à un pied (5), et deux parties latérales (6b) s'étendant de chaque côté de la partie centrale (6a) sous lesdites planches (2).

8. Plancher modulaire (1) selon la revendication 7, dans lequel ledit au moins un moyen de fixation au pied (5) est un trou taraudé, et les pieds (5) comportent chacun un filetage configuré pour coopérer avec lesdits trous taraudés.

9. Plancher modulaire (1) selon l'une des revendications 7 à 8, dans lequel au moins un desdits au moins un dispositif de fixation (6) comporte un profilé de fixation et une pièce de renfort (8) fixée au profilé de fixation, ladite pièce de renfort (8) étant située au niveau de ladite partie centrale (6a) et comportant ledit moyen de fixation au pied, ledit profilé de fixation étant fixé auxdites deux planches (2) voisines.

10. Plancher modulaire (1) selon l'une des revendications 7 à 9, dans lequel au moins un desdits au moins un dispositif de fixation (6) comporte un premier profilé de module fixé à une première desdites deux planches (2) voisines, et un deuxième profilé de module fixé à une deuxième desdites deux planches (2) voisines.

11. Plancher modulaire (1) selon l'une des revendications 6 à 9, comportant au moins deux planches (2) décalées selon l'axe longitudinal (X), et au moins une platine (9) fixée d'une part à un dispositif de fixation (6) fixé à la première desdites deux planches (2), et d'autre part à un dispositif de fixation (6) fixé à la deuxième desdites deux planches (2).

12. Ensemble comportant un plancher modulaire (1) selon l'une des revendications 1 à 10, et un élément de mobilier urbain comportant un moyen d'ancrage, le moyen d'ancrage dudit élément de mobilier urbain étant disposé dans la rainure (3) de façon à fixer ledit élément de mobilier urbain audit plancher (1).

13. Procédé de fabrication et d'utilisation d'un plancher modulaire (1) selon les revendications 1, 4 et 6, comportant les étapes suivantes :
- fixation des pieds (5) aux dispositifs de fixation (6),
- fixation des dispositifs de fixation (6) et des profilés de rainure (4) sur les planches (2),
- fixation des platines (9) aux dispositifs de fixation (6),
- installation du plancher (1) sur site,
- ajustement des hauteurs des pieds (5), de façon à ce qu'au moins la plupart des pieds (5) soient en contact avec le sol et reprennent chacun une partie du poids du plancher (1),
- fixation d'au moins un élément de mobilier urbain sur le plancher (1).

14. Procédé de fabrication et d'utilisation d'un plancher modulaire (1) selon les revendications 1, 4, 6 et 10, comportant les étapes suivantes :
- fabrication d'une pluralité de modules de plancher (1), chaque module étant fabriqué selon le procédé de la revendication 13 dans un atelier, chaque module comportant au moins un profilé de module,
- transport de la pluralité de modules de plancher vers un lieu d'installation du plancher (1),
- fixation des modules entre eux, par l'intermédiaire des profilés de modules, pour former le plancher (1).
